# EUROPÄISCHE PATENTSCHRIFT

(11) **EP 4 244 148 B1**
(45) Veröffentlichungstag und Bekanntmachung des Hinweises auf die Patenterteilung: **10.07.2024**
(21) Anmeldenummer: 21815125.6
(22) Anmeldetag: 11.11.2021
(51) Int. Cl.: B65D 5/38

(54) **STÜLPSCHACHTEL**
PUSH-OVER BOX
BOÎTE CLOCHE

(30) Priorität: 11.11.2020 DE 202020106481 U
(43) Veröffentlichungstag der Anmeldung: 20.09.2023
(73) Patentinhaber: GPI Frankfurt & Augsburg GmbH, 65830 Kriftel (DE)
(72) Erfinder: MACK, Ralf, 86343 Königsbrunn (DE); SPAHLINGER, Carolin, 65795 Hattersheim am Main (DE)
(74) Vertreter: Hauck Patentanwaltspartnerschaft mbB
(86) Internationale Anmeldenummer: PCT/EP2021/081379
(87) Internationale Veröffentlichungsnummer: WO 2022/101339

(56) Entgegenhaltungen:
- WO-A1-03/101840
- US-A1- 2019 062 023

## Beschreibung

Die Erfindung betrifft eine Stülpschachtel umfassend ein Innenteil mit einer Bodenwand und vier ersten Seitenwänden und ein Außenteil mit einer Deckwand und vier zweiten Seitenwänden, wobei das Außenteil auf das Innenteil aufstülpbar ist. Das Innenteil weist gegenüber der Bodenwand eine von den Rändern der ersten Seitenwände begrenzte erste Öffnung zum Einsetzen und Entnehmen von Produkten auf. Das Außenteil weist gegenüber der Deckwand eine von Rändern der zweiten Seitenwände begrenzte zweite Öffnung zum Einsetzen und Entnehmen des Innenteils auf. Außenteil und Innenteil bestehen aus Karton, Wellpappe oder einem anderen faltbaren Flachmaterial.

Stülpschachteln werden für eine Vielzahl verschiedener Produkte verwendet, insbesondere für Geschirrspültabs, Medikamente, Haushaltsreiniger, Kerzen, Kosmetika, Tabak und andere Erzeugnisse, die nicht in die Hände von Kindern gelangen sollten, da sie diese vielfach in den Mund stecken, herunterschlucken oder in anderer gefährlicher Weise gebrauchen. Dies gilt insbesondere für Kleinkinder, Kindergartenkinder und Kinder im Vorschulalter, d. h. etwa bis zum sechsten Lebensjahr. Üblicherweise stellt der Hersteller von Faltschachteln bedruckte und mit Faltlinien versehene Zuschnitte her, die flachliegend in Stapeln an den Abfüller der zu verpackenden Produkte geliefert werden, wo Innenteil und Außenteil aufgerichtet und geklebt werden. Insbesondere beim Herstellen der Zuschnitte und Aufrichten und Kleben von Innenteil und Außenteil kann es zu Toleranzen kommen, die nicht so groß sein dürfen, dass sie das Aufstülpen des Außenteils auf das Innenteil verhindern.

Die Druckschriften US2019/062023A1, WO03/101840A1 und EP3778412 offenlegen Spülpschachteln, in denen die Verriegelungslaschen einlagig ausgeführt sind.

Davon ausgehend liegt der Erfindung die Aufgabe zugrunde, eine Stülpschachtel zu schaffen, die zuverlässig gegen das Öffnen durch Kinder oder ein anderes unbeabsichtigtes Öffnen geschützt ist. Dies soll auch unter Berücksichtigung von Toleranzen beim Herstellen der Zuschnitte und Aufrichten und Kleben der Stülpschachtel gewährleistet sein.

Die Aufgabe wird durch eine Stülpschachtel gemäß Anspruch 1 gelöst. Vorteilhafte Ausführungsarten der Stülpschachtel sind in Unteransprüchen angegeben.

Die erfindungsgemäße Stülpschachtel aus Karton, Wellpappe und/oder einem anderen faltbaren Flachmaterial umfasst
- ein Innenteil mit einer Bodenwand und vier ersten Seitenwänden,
- ein Außenteil mit einer Deckwand und vier zweiten Seitenwänden,
- an den Außenseiten von zwei einander gegenüberliegenden ersten Seitenwänden anliegende, über Faltlinien mit dem Innenteil verbundene und mit ihren unteren Rändern unterhalb der Deckwand erste Verriegelungskanten bildende erste Verriegelungslaschen,
- an den Innenseiten von zwei einander gegenüberliegenden zweiten Seitenwänden anliegende, über Faltlinien mit dem Außenteil verbundene und mit ihren oberen Rändern unterhalb der Deckwand zweite Verriegelungskanten bildende zweite Verriegelungslaschen,
- wobei die ersten Verriegelungslaschen zumindest an den ersten Verriegelungskanten zwei Lagen des faltbaren Flachmaterials umfassen, aus dem das Innenteil gebildet ist, und/oder die zweiten Verriegelungslaschen zumindest an den zweiten Verriegelungskanten zwei Lagen des faltbaren Flachmaterials umfassen, aus dem das Außenteil gebildet ist,
- in den beiden ersten Seitenwänden oberhalb der zweiten Verriegelungskanten angeordnete erste Eingriffslöcher und am unteren Rand angeordnete, nach unten offene, zweite Eingriffslöcher,
- wodurch bei auf das Innenteil aufgestülptem Außenteil die zweiten Verriegelungskanten unterhalb der ersten Verriegelungskanten angeordnet sind, die ersten und zweiten Verriegelungskanten durch Anlage aneinander ein Auseinanderziehen von Außenteil und Innenteil verhindern, durch Eingreifen mit Daumen und Zeigefinger der einen Hand in die ersten Eingriffsöffnungen und teilweises Zusammendrücken der ersten Verriegelungslaschen das Außenteil greifbar und die Anlage der ersten und zweiten Verriegelungskanten aneinander unterbindbar ist und durch Eingreifen von Daumen und Zeigefinger der anderen Hand in die zweiten Eingriffsöffnungen das Innenteil greifbar und Außenteil und Innenteil auseinanderziehbar sind.

Bei der erfindungsgemäßen Stülpschachtel bilden die ersten Verriegelungslaschen und die zweiten Verriegelungslaschen eine Verriegelung, wenn das Außenteil auf das Innenteil aufgestülpt ist. Dann sind nämlich die zweiten Verriegelungskanten unterhalb der ersten Verriegelungskanten angeordnet, sodass sie durch Anlage aneinander bzw. Abstützen aneinander ein Abziehen des Außenteils vom Innenteil verhindern. Das Abziehen des Außenteils vom Innenteil erfordert, dass die Verriegelung zwischen Außenteil und Innenteil aufgehoben wird. Hierfür kann der Benutzer mit Daumen und Zeigefinger der einen Hand in die Eingriffsöffnungen eingreifen und die ersten Verriegelungslaschen etwas Zusammendrücken, sodass die ersten Verriegelungskanten nicht mehr den Weg der zweiten Verriegelungskanten versperren. Mit Daumen und Zeigefinger der anderen Hand kann der Benutzer durch die zweiten Eingriffsöffnungen hindurch den unteren Rand des Innenteils greifen und Außenteil und Innenteil auseinanderziehen. Hierbei gleiten die ersten Verriegelungslaschen an den in die ersten Eingriffsöffnungen eingreifenden und die ersten Verriegelungslaschen etwas zusammendrückenden Kuppen von Daumen und Zeigefinger des Benutzers vorbei. Dadurch, dass die ersten Verriegelungslaschen jeweils zumindest an den ersten Verriegelungskanten aus zwei Lagen des faltbaren Flachmaterials des Innenteils und/oder dass die zweiten Verriegelungslaschen jeweils zumindest an den zweiten Verriegelungskanten aus zwei Lagen des faltbaren Flachmaterials des Außenteils bestehen, werden Toleranzen kompensiert, die beim Herstellen der Zuschnitte und Aufrichten und Kleben des Innenteils und/oder des Außenteils auftreten können. Hierdurch wird erreicht, dass die Stülpschachtel trotz der Toleranzen sicher verriegelbar ist. Die Entriegelung durch ein Kind kann dadurch verhindert werden, dass die Stülpschachtel so bemessen wird, dass das Kind aufgrund der vergleichsweise geringen Größe seiner Hände nicht in der Lage ist, in der beschriebenen Weise in die Eingriffsöffnungen einzugreifen. Zudem setzt die Entriegelung ein gewisses Verständnis der Funktion der Verriegelung voraus, das bei einem Kind bis zum sechsten Lebensjahr meist noch nicht vorhanden ist. Infolgedessen ist ein Kind an einem Entriegeln der erfindungsgemäßen Stülpschachtel gehindert und vor den damit verbundenen Gefahren geschützt. Zudem ist die erfindungsgemäße Stülpschachtel gegen ein unbeabsichtigtes Öffnen geschützt, das bei einer herkömmlichen Stülpschachtel beispielsweise auftreten kann, wenn sie am Außenteil angehoben wird, ohne das Innenteil zu unterstützen, sodass das Innenteil aus dem Außenteil herausrutscht.

In der vorliegenden Anmeldungen beziehen sich Lageangaben, wie "unterhalb" und "oberhalb", "untere" und "obere" sowie "darunter" und "darüber" auf eine Anordnung der Stülpschachtel, bei der das Außenteil auf das Innenteil aufgestülpt ist, die Deckwand horizontal und die zweiten Seitenwände von der Deckwand ausgehend vertikal nach unten ausgerichtet sind.

Es versteht sich, dass das Innenteil gegenüber der Bodenwand eine von Rändern der ersten Seitenwände begrenzte erste Öffnung zum Einsetzen und Entnehmen vom Produkt aufweist. Ferner, dass das Außenteil gegenüber der Deckwand eine von Rändern der zweiten Seitenwände begrenzte zweite Öffnung zum Einsetzen und Entnehmen des Innenteils aufweist.

Gemäß einer Ausführungsart der Erfindung sind die ersten Verriegelungslaschen über erste Faltlinien an ihren oberen Rändern mit den ersten Seitenwänden verbunden. Hierdurch kann das Innenteil einschließlich der ersten Verriegelungslaschen aus einem einteiligen Zuschnitt gebildet werden. Durch die ersten Faltlinien sind die ersten Verriegelungslaschen fest mit dem Innenteil verbunden.

Gemäß einer weiteren Ausführungsart weisen die ersten Verriegelungslaschen an den Außenseiten der ersten Seitenwände anliegende innere erste Verriegelungslaschen und über zweite Faltlinien an den unteren Rändern der inneren ersten Verriegelungslaschen mit diesen verbundene und an deren Außenseiten anliegende äußere erste Verriegelungslaschen auf, wobei die unteren Ränder der inneren und äußeren ersten Verriegelungslaschen gemeinsam die ersten Verriegelungskanten bilden. Die inneren ersten Verriegelungslaschen und die äußeren ersten Verriegelungslaschen bilden gemeinsame doppellagige erste Verriegelungslaschen, wobei die Doppellagigkeit insbesondere an den ersten Verriegelungskanten gegeben ist. Durch die doppellagigen ersten Verriegelungslaschen werden Toleranzen kompensiert, die beim Herstellen der Zuschnitte und Aufrichten und Kleben des Innenteils und des Außenteils auftreten können, sodass die Stülpschachtel trotz der Toleranzen sicher verriegelbar ist.

Gemäß einer weiteren Ausführungsart sind die inneren ersten Verriegelungslaschen über die ersten Faltlinien mit Rändern der ersten Seitenwände verbunden. Hierbei sind die inneren ersten Verriegelungslaschen unmittelbar mit den ersten Seitenwänden und die äußeren ersten Verriegelungslaschen mittelbar mit den ersten Seitenwänden verbunden.

Gemäß einer weiteren Ausführungsart sind die inneren ersten Verriegelungslaschen über die ersten Faltlinien mit Rändern der ersten Seitenwände verbunden. Hierdurch kann erreicht werden, dass die Außenseite des Kartons, der die ersten Seitenwände bildet, auch die Außenseite der äußeren ersten Verriegelungslaschen ist. Hierdurch wird ein einheitliches Erscheinungsbild des Innenteils erreicht.

Gemäß einer weiteren Ausführungsart sind die ersten Faltlinien Perforationslinien und/oder die zweiten Faltlinien Ritzlinien. Hierdurch wird der Aufwand für das Falten der inneren ersten Verriegelungslaschen und der äußeren ersten Verriegelungslaschen in verschiedene Richtungen reduziert, da die Perforationslinien und die Ritzlinien mit verhältnismäßig geringem Aufwand in das Kartonmaterial eingearbeitet werden. Die zweiten Faltlinien sind vorzugsweise als Ritzlinien ausgebildet, da diese eine besonders gerade Kante bilden und die zweite Faltlinie zugleich die erste Verriegelungskante definiert.

Gemäß einer weiteren Ausführungsart sind die ersten Verriegelungslaschen mittels Klebstoff mit den Außenseiten der ersten Seitenwände verbunden, wobei vorzugsweise die inneren ersten Verbindungslaschen mittels Klebstoff mit den Außenseiten der ersten Seitenwände verbunden sind und die äußeren ersten Klebelaschen mittels Klebstoff mit den Außenseiten der inneren ersten Klebelaschen verbunden sind. Gemäß einer bevorzugten Ausführungsart werden diese Verklebungen bereits beim Faltschachtel-Hersteller durchgeführt. Gemäß einer weiteren Ausführungsart wird der Klebstoff in Form von parallelen Leimspuren bzw. Klebstoffstreifen aufgebracht. Gemäß einer weiteren Ausführungsart verlaufen die Leimspuren bzw. Klebstoffstreifen parallel zu den ersten Faltlinien.

Gemäß einer weiteren Ausführungsart weisen die ersten Seitenwände beidseitig neben jeder der ersten Verriegelungslasche Anschrägungen auf. Hierdurch wird das Aufstülpen des Außenteils auf das Innenteils erleichtert. Gemäß einer bevorzugten Ausführungsart nehmen die Anschrägungen ein Winkel von 45° mit dem angrenzenden Rand der ersten Seitenwand ein.

Gemäß einer weiteren Ausführungsart sind die zweiten Verriegelungslaschen über dritte Faltlinien mit den unteren Rändern der zweiten Seitenwände des Außenteils verbunden. Hierdurch kann das Außenteil mit den zweiten Verriegelungslaschen aus einem einteiligen Zuschnitt gebildet werden. Über die dritten Faltlinien sind die zweiten Verriegelungslaschen fest mit dem Außenteil verbunden.

Gemäß einer weiteren Ausführungsart weisen die zweiten Verriegelungslaschen an den Innenseiten der zweiten Seitenwände anliegende innere zweite Verriegelungslaschen und über vierte Faltlinien an den oberen Rändern der inneren zweiten Verriegelungslaschen mit diesen verbundene und an deren Außenseiten anliegende äußere zweite Verriegelungslaschen auf. Die inneren zweiten Verriegelungslaschen und die äußeren zweiten Verriegelungslaschen bilden zweilagige zweite Verriegelungslaschen. Hierdurch können Toleranzen beim Herstellen der Zuschnitte, Aufrichten und Kleben des Außenteils und des Innenteils kompensiert und eine sichere Verriegelung der Stülpschachtel sichergestellt werden.

Gemäß einer weiteren Ausführungsart sind die äußeren zweiten Verriegelungslaschen über die dritten Faltlinien mit den unteren Rändern der zweiten Seitenwände verbunden. Hierdurch sind die äußeren zweiten Verriegelungslaschen unmittelbar mit den zweiten Seitenwänden und die inneren zweiten Verriegelungslaschen mittelbar über die äußeren zweiten Verriegelungslaschen mit den zweiten Seitenwänden verbunden. Die Anordnung der äußeren zweiten Verriegelungslaschen erleichtert das Aufstülpen des Außenteils auf das Innenteil und das sichere Verriegeln, da die äußeren Verriegelungslaschen glatte Innenoberflächen des Außenteils bilden.

Gemäß einer weiteren Ausführungsart sind hierfür die äußeren zweiten Verriegelungslaschen so ausgebildet, dass sie die inneren zweiten Verriegelungslasche vollständig überdecken. Hierfür sind die äußeren zweiten Verriegelungslaschen gleich groß oder größer als die innen zweiten Verriegelungslaschen.

Gemäß einer weiteren Ausführungsart sind die dritten Faltlinien Ritzlinien und/oder die vierten Faltlinien Ritzlinien. Durch die Ritzlinien werden besonders gerade Kanten gebildet. Dies ist insbesondere vorteilhaft für die zweiten Verriegelungskanten. Da die inneren und die äußeren zweiten Verriegelungslaschen in den gleichen Richtungen gefaltet werden, können die Ritzlinien derselben Seite in das Kartonmaterial eingebracht werden. Dies ist mit vergleichsweise geringem Aufwand möglich.

Gemäß einer weiteren Ausführungsart sind die zweiten Verriegelungslaschen mittels Klebstoff mit den Innenseiten der zweiten Seitenwände verbunden, wobei vorzugsweise die inneren zweiten Verriegelungslaschen mittels Klebstoff mit den Innenseiten der zweiten Seitenwände verbunden sind und die äußeren zweiten Verriegelungslaschen mittels Klebstoff mit den inneren zweiten Verriegelungslaschen verbunden sind. Gemäß einer weiteren Ausführungsart ist der Klebstoff in Form von parallelen Leimspuren oder in Form von parallelen Klebstoffstreifen ausgebildet. Gemäß einer weiteren Ausführungsart verlaufen die Leimspuren oder die Klebstoffstreifen parallel zu den dritten Faltlinien.

Gemäß einer weiteren Ausführungsart sind die ersten Eingriffslöcher rund, oval oder rechteckig und/oder haben die zweiten Eingriffslöcher die Form der oberen Hälfte eines Kreises, Ovals oder eines Rechteckes.

Gemäß einer weiteren Ausführungsart sind die ersten Seitenwände und die zweiten Seitenwände jeweils über senkrecht zur Faserlaufrichtung verlaufende Faltlinien mit den benachbarten Seitenwänden verbunden. Dies ist vorteilhaft für eine besonders gerade Ausbildung der Kanten an den besagten Faltlinien.

Gemäß einer weiteren Ausführungsart ist der kürzeste Abstand der ersten Fingerlöcher und/oder der zweiten Fingerlöcher voneinander entlang der Außenseiten des Oberteils und/oder des Unterteils so bemessen, dass ein Kind im Alter von bis zu 3 Jahren, vorzugsweise von bis zu 4 Jahren, vorzugsweise von bis zu 5 Jahren, vorzugsweise von bis zu 6 Jahren, mit seinen beiden Händen die Stülpschachtel nicht entriegeln und das Außenteil vom Innenteil abziehen kann. Bei der Bemessung wird von durchschnittlichen Körpermaßen eines Kindes in der EU, unabhängig vom Geschlecht, in der jeweiligen Altersklasse ausgegangen.

Gemäß einer weiteren Ausführungsart beträgt der Abstand der Außenseiten der zweiten Seitenwände voneinander 50 bis 120 mm, vorzugsweise 70 bis 100 mm, vorzugsweise 80 bis 90 mm. Hierdurch wird erreicht, dass ein Kind mit seinen Händen nicht in sämtliche Eingriffslöcher gleichzeitig eingreifen kann, um die Faltschachtel zu entriegeln. Einem Erwachsenen ist dies jedoch ohne weiteres möglich.

Gemäß einer weiteren Ausführungsart stehen die zweiten Seitenwände mindestens so weit von der Unterseite der Deckwand nach unten vor, wie die ersten Seitenwände von der Unterseite der unteren Wand des Innenteils nach oben vorstehen. Hierdurch wird erreicht, dass der Staudruck in einem Stapel aus erfindungsgemäßen Stülpschachteln über das Außenteil übertragen wird. Dies ist besonders vorteilhaft für die Stabilität der Stülpschachteln. Gemäß einer weiteren Ausführungsart stehen die zweiten Seitenwände genauso weit von der Unterseite der Deckwand nach unten vor, wie die ersten Seitenwandteile von der Unterseite der unteren Wand des Innenteils nach oben vorstehen. Hierdurch wird erreicht, dass der Staudruck in einem Stapel sowohl über das Außenteil als auch das Innenteil nach unten übertragen wird, was für die Stabilität der Stülpschachteln besonders vorteilhaft ist.

Gemäß einer weiteren Ausführungsart ist das Innenteil aus einem einteiligen Zuschnitt hergestellt und/oder ist das Außenteil aus einem einteiligen Zuschnitt hergestellt. Hierdurch wird die Herstellung der Faltschachtel erleichtert. Gemäß einer bevorzugten Ausführungsart werden die Zuschnitte mit vorgeklebten Verriegelungslaschen flachliegend übereinander gestapelt und vom Hersteller der Faltschachteln an den Verpacker geliefert. Dieser richtet die Stülpschachteln auf und stellt die hierfür erforderlichen weiteren Verklebungen her und packt die Produkte in die Stülpschachteln hinein.

Gemäß einer weiteren Ausführungsart besteht das Innenteil aus Karton oder aus Wellpappe und/oder besteht das Außenteil aus Karton oder aus Wellpappe.

Die Erfindung wird nachfolgend anhand der anliegenden Zeichnungen eines Ausführungsbeispiels näher erläutert. In den Zeichnungen zeigen:
- Fig. 1: einen Zuschnitt eines Innenteils flachliegend in der Draufsicht auf die Innenseite;
- Fig. 2: derselbe Zuschnitt nach einem ersten Falt- und Klebeschritt flachliegend in der Draufsicht;
- Fig. 3: das Innenteil gebildet aus demselben Zuschnitt in einer Perspektivansicht schräg von oben und von der Seite;
- Fig. 4: einen flach ausgebreiteten Zuschnitt für das Außenteil in einer Perspektivansicht schräg von oben und von der Seite auf die Innenseite;
- Fig. 5: der Zuschnitt teilweise gefaltet und geklebt in derselben Perspektivansicht;
- Fig. 6: das Außenteil vollständig aufgerichtet und geklebt in einer Perspektivansicht schräg von oben und von der Seite;
- Fig. 7.: das Außenteil und Innenteil vor dem Aufstülpen des Außenteils auf das Innenteil in einem perspektivischen Röntgenbild;
- Fig. 8.: das Außenteil auf das Innenteil aufgestülpt in einem perspektivischen Röntgenbild;
- Fig. 9.: das Außenteil auf das Innenteil aufgestülpt in einem Längsschnitt

Gemäß Fig. 1 weist ein erster Zuschnitt 1 für das Innenteil eine Bodenwand 2 auf, die an ihren seitlichen Rändern über Faltlinien mit vier ersten Seitenwänden 3, 4, 5, 6 verbunden ist. Die Bodenwand 2 und die ersten Seitenwände 3, 4, 5, 6 sind jeweils rechteckig.

Die erste Seitenwand 3 ist auf zwei einander gegenüberliegenden Seiten über erste Faltlinien 7, 8 mit ersten Verriegelungslaschen 9, 10 verbunden. Die ersten Verriegelungslaschen 9, 10 umfassen innere erste Verriegelungslaschen 9.1, 10.1, die über die ersten Faltlinien 7, 8 unmittelbar mit der ersten Seitenwand 3 verbunden sind. Ferner umfassen die ersten Verriegelungslaschen 9, 10 äußere erste Verriegelungslaschen 9.2, 10.2, die über zweite Faltlinien 11, 12 unmittelbar mit den äußeren Rändern der inneren ersten Verriegelungslaschen 9.1, 10.1 verbunden sind.

Die erste Seitenwand 5 ist an ihren beiden Seiten über zueinander parallele Faltlinien mit Staublaschen 13, 14 verbunden. Auf der Seite der ersten Seitenwand 5, die der mit der Bodenwand 2 verbundenen Seite gegenüberliegt, ist die Seitenwand 5 über eine weitere Faltlinie mit einer Abdecklasche 15 verbunden, die an den beiden äußeren Seiten mit Klebelaschen 16, 17 verbunden ist. Die Abdecklasche 15 ist an dem Rand, der dem mit der Seitenwand 5 verbundenen Rand gegenüberliegt, über eine Faltlinie mit einer weiteren Abdecklasche 18 verbunden, die wiederum an den gegenüberliegenden Rand über eine weitere Faltlinie mit einer Bodenlasche 19 verbunden ist.

Gemäß Fig. 2 werden in einem ersten Schritt die äußeren ersten Verriegelungslaschen 9.2, 10.2 gegen die Außenseiten der inneren ersten Verriegelungslaschen 9.1, 10.1 gefaltet und mit diesen verklebt. Dann werden die Abdecklaschen 15, 18 um die Faltlinie zwischen Abdecklasche 15 und Seitenwand 5 gegen die Seitenwand 5 und die Bodenwand 2 gefaltet und dabei wird die Bodenlasche 19 mit der Bodenwand 2 verklebt. Diese Schritte können auch beim Hersteller der Verpackung durchgeführt werden. Eine Vielzahl vorgeklebter flachliegender erster Zuschnitte 1 können in Stapeln zum Verpacker transportiert werden.

Dort wird das Innenteil aufgerichtet, indem sämtliche ersten Seitenwände 3, 4, 5, 6 bzgl. der Bodenwand 2 vertikal nach oben gefaltet, die Staublaschen 13, 14 gegen die Innenseiten der Seitenwände 4, 6 geklappt und mit diesen verklebt, die Klebelaschen 16, 17 gegen die Innenseiten der Staublaschen 13, 14 gefaltet und mit diesen verklebt und die inneren ersten Verriegelungslaschen 9.1, 10.1 gegen die Außenseiten der Seitenwände 3, 5 gefaltet und mit diesen verklebt werden. Das als solchermaßen aufgerichtete und geklebte Innenteil 20 ist in Fig. 3 gezeigt. Zwischen den Seitenwänden 3, 4, 6 und der Abdecklasche 15 hat das Innenteil 20 gegenüber der Bodenwand 2 eine erste Öffnung 20.1.

Gemäß Fig. 4 umfasst ein zweiter Zuschnitt 21 für ein Außenteil eine Deckwand, 22 die an den vier seitlichen Rändern über Faltlinien mit zweiten Seitenwänden 23, 24, 25, 26 verbunden ist. Die Deckwand 22 und die zweiten Seitenwände 23, 24, 25, 26 sind jeweils rechteckig, wobei die Deckwand 22 nahezu quadratisch ist und die zweiten Seitenwände 23, 24, 25, 26 langgestreckte Rechtecke bilden.

Die zweiten Seitenwände 23, 24, 25, 26 sind jeweils an parallelen seitlichen Rändern über Faltlinien mit zweiten Staublaschen 27, 28, 29, 30 verbunden. Ferner sind die zweiten Seitenwände 23, 25 an den Rändern, die den mit der Deckwand 22 verbundenen Rändern gegenüberliegen, über dritte Faltlinien 31, 32 mit zweiten Verriegelungslaschen 33, 34 verbunden. Die zweiten Verriegelungslaschen 33, 34 umfassen äußere zweite Verriegelungslaschen 33.1, 34.1, die unmittelbar über die dritten Faltlinien 31, 32 mit den zweiten Seitenwänden 23, 25 verbunden sind. Ferner umfassen sie innere zweite Verriegelungslaschen 33.2, 34.2, die über vierte Faltlinien 35, 36 mit den Rändern der äußeren zweiten Verriegelungslaschen 33.1, 34.1 verbunden sind, die den Rändern mit den dritten Faltlinien 31, 32 gegenüberliegen.

Die äußeren zweiten Verriegelungslaschen 33.1, 34.1 haben jeweils zwei Abschnitte, wobei ein erster Abschnitt, der an die dritten Faltlinien 31, 32 angrenzt, rechteckig ist. Ein zweiter Abschnitt, der an die vierten Faltlinien 35, 36 angrenzt, ist trapezförmig, wobei er sich zum ersten Abschnitt hin verbreitert. Die inneren zweiten Verriegelungslaschen 33.2, 34.2 sind ebenfalls trapezförmig, wobei die seitlichen Begrenzungen sich in Fortsetzung der Begrenzungen des trapezförmigen zweiten Teils der äußeren zweiten Verriegelungslaschen 33.1, 34.1 erstrecken. Ferner sind die inneren zweiten Verriegelungslaschen 33.2, 34.2 weniger hoch als die äußeren zweiten Verriegelungslaschen 33.1, 34.1. Im Beispiel haben sie nur etwa ein Viertel der Höhe.

In den zweiten Seitenwänden 23, 25 sind erste ovale oder kreisrunde Eingriffsöffnungen 37, 38 vorhanden, die jeweils näher an der Deckwand 22 als an der zweiten Verriegelungslasche 33, 34 angeordnet sind. Ferner sind zweite ovale oder kreisrunde Eingriffsöffnungen 39, 40 mit der einen Hälfte in der zweiten Seitenwand 23, 25 und mit der anderen Hälfte in der äußeren zweiten Verriegelungslasche 33.1, 34.1 angeordnet..

Gemäß Fig. 5 werden in einem ersten Schritt, vorzugsweise beim Verpackungshersteller, die inneren zweiten Verriegelungslaschen 33.2, 34.2 gegen die Innenseiten der äußeren zweiten Verriegelungslaschen 33.1, 34.1 geklappt und mit diesen verklebt, die äußeren zweiten Verriegelungslaschen 3131, 34.1 gegen die Innenseiten der zweiten Seitenwände 23, 25 geklappt und die inneren zweiten Verriegelungslaschen 33.2, 34.2 mit den Innenseiten der zweiten Seitenwände 23, 25 verklebt. Dann sind die vierten Faltlinien 35, 36 zwischen den ersten Eingriffsöffnungen 37, 38 und den dritten Faltlinien 31, 32 angeordnet

Die flachliegenden zweiten Zuschnitte 21 werden in Stapeln aufeinander geschichtet zum Verpacker geliefert.

Dort werden die Seitenwände 23, 24, 25, 26 aufgerichtet und die zweiten Staublaschen 27, 28, 29, 30 mit den Innenseiten der Seitenwände 26, 27 verklebt. Das solchermaßen aufgerichtete und geklebte Außenteil 41 ist in Fig. 6 gezeigt.

Die äußere zweite Verriegelungslasche 33.1, 34.1 deckt die innere zweite Verriegelungslasche 33.2, 34.2 vollständig ab, so dass das Außenteil 41 angrenzend an seine zweite Öffnung 42 innen glatt ist. Aufgrund der Faltung der zweiten Verriegelungslaschen 33, 34 gegen die Innenseiten der Seitenwände 23, 25 sind an den unteren Rändern des Außenteils 41 nach unten geöffnete zweite Eingriffsöffnungen 39.1, 40.1 gebildet, deren Kontur der Hälfte der Kontur im Zuschnitt 21 entspricht.

Fig. 7 zeigt das Innenteil 20 und das Außenteil 41 kurz vor dem Aufstülpen des Außenteils 41 auf das Innenteil 20.

Die übereinander gelagerten inneren und äußeren ersten Verriegelungslaschen 9.1, 9.2, 10.1, 10.2 bilden an den zweiten Faltlinien 11, 12 erste Verriegelungskanten 42, 43.

Die übereinander gelagerten inneren und äußeren zweiten Verriegelungslaschen 33.1, 33.2, 34.1, 34.2 bilden an den vierten Faltlinien zweite Verriegelungskanten 44, 45.

Beim Aufstülpen des Außenteils 41 auf das Innenteil 20 kommen die zweiten Verriegelungskanten 44, 45 an den ersten Verriegelungskanten 42, 43 vorbei, so dass sie unterhalb derselben angeordnet sind. Die Stülpschachtel 46 ist in Fig. 8 und 9 gezeigt.

Bei dem Versuch, das Außenteil 41 vom Innenteil 20 abzuziehen, stoßen die zweiten Verriegelungskanten 44, 45 an die ersten Verriegelungskanten 42, 43 an, wodurch das Auseinanderziehen verhindert wird. Der Benutzer kann diese Verriegelung aufheben, indem er mit Daumen und Zeigefinger der einen Hand in die ersten Eingriffsöffnungen 37, 38 greift und die ersten Verriegelungslaschen 9, 10 etwas nach innen drückt. Dann werden die zweite Verriegelungskanten 44, 45 von den ersten Verriegelungskanten 42, 43 nicht mehr blockiert. Gleichzeitig kann der Benutzer mit Daumen und Zeigefinger der anderen Hand in die zweiten Eingriffsöffnungen 39.1, 40.1 greifen, das Innenteil 20 am unteren Rand fassen und mit beiden Händen Außenteil 41 und Innenteil 20 auseinanderziehen. Dies ist einem Kind nicht möglich. Die Abdecklaschen 15, 18 des Innenteils 20 verhindern, dass ein Kind von unten in die Stülpschachtel eingreift.

Nach Entnahme vom Produkt kann der Benutzer die Stülpschachtel 46 wieder schließen und gegebenenfalls für die Entnahme eines weiteren Produktes in der beschriebenen Weise öffnen.

## Patentansprüche

1. Stülpschachtel aus Karton, Wellpappe oder einem anderen faltbaren Flachmaterial, umfassend
- ein Innenteil mit einer Bodenwand und vier ersten Seitenwänden,
- ein Außenteil mit einer Deckwand und vier zweiten Seitenwänden,
- an den Außenseiten von zwei einander gegenüberliegenden ersten Seitenwänden anliegende, über Faltlinien mit dem Innenteil verbundene und mit ihren unteren Rändern unterhalb der -Deckwand erste Verriegelungskanten bildende erste Verriegelungslaschen,
- an den Innenseiten von zwei einander gegenüberliegenden zweiten Seitenwänden anliegende, über Faltlinien mit dem Außenteil verbundene und mit ihren oberen Rändern unterhalb der Deckwand zweite Verriegelungskanten bildende zweite Verriegelungslaschen,
- wobei die ersten Verriegelungslaschen zumindest an den ersten Verriegelungskanten zwei Lagen des faltbaren Flachmaterials umfassen, aus dem das Innenteil gebildet ist, und/oder die zweiten Verriegelungslaschen zumindest an den zweiten Verriegelungskanten zwei Lagen des faltbaren Flachmaterials umfassen, aus dem das Außenteil gebildet ist,
- in den beiden zweiten Seitenwänden oberhalb der zweiten Verriegelungskanten angeordnete erste Eingriffslöcher und am unteren Rand angeordnete, nach unten offene, zweite Eingriffslöcher,
- wodurch bei auf das Innenteil aufgestülptem Außenteil die zweiten Verriegelungskanten unterhalb der ersten Verriegelungskanten angeordnet sind, die ersten und zweiten Verriegelungskanten durch Anlage aneinander ein Auseinanderziehen von Außenteil vom Innenteil verhindern, durch Eingreifen mit Daumen und Zeigefinger der einen Hand in die ersten Eingriffsöffnungen und teilweises Zusammendrücken der ersten Verriegelungslaschen das Außenteil greifbar und das Anliegen der ersten und zweiten Verriegelungslaschen aneinander unterbinbar ist und durch Eingreifen mit Daumen und Zeigefinger der anderen Hand in die zweiten Eingriffsöffnungen das Innenteil greifbar und Außenteil und Innenteil auseinanderziehbar sind.

2. Stülpschachtel nach Anspruch 1, bei der die ersten Verriegelungslaschen über erste Faltlinien an ihren oberen Rändern mit den ersten Seitenwänden verbunden sind.

3. Stülpschachtel nach Anspruch 1 oder 2, bei der die ersten Verriegelungslaschen an den Außenseiten der ersten Seitenwände anliegende innere erste Verriegelungslaschen und über zweite Faltlinien an den unteren Rändern der inneren ersten Verriegelungslaschen mit diesen verbundene und an deren Außenseiten anliegende äußere erste Verriegelungslaschen aufweisen, wobei die unteren Ränder der inneren und äußeren ersten Verriegelungslaschen gemeinsam die ersten Verriegelungskanten bilden.

4. Stülpfaltschachtel nach Anspruch 3, bei der die inneren ersten Verriegelungslaschen über die ersten Faltlinien mit Rändern der ersten Seitenwände verbunden sind.

5. Stülpschachtel nach einem der Ansprüche 2 bis 4, wobei die ersten Faltlinien Perforationslinien und/oder die zweiten Faltlinien Ritzlinien sind.

6. Stülpschachtel nach einem der Ansprüche 1 bis 5, bei der die ersten Verriegelungslaschen mittels Klebstoff mit den Außenseiten der ersten Seitenwände verbunden sind, wobei vorzugsweise die inneren ersten Verbindungslaschen mittels Klebstoff mit den Außenseiten der ersten Seitenwände verbunden sind und die äußeren ersten Klebelaschen mittels Klebstoff mit den Außenseiten der inneren ersten Klebelaschen verbunden sind.

7. Stülpschachtel nach einem der Ansprüche 1 bis 6, der die ersten Seitenwände beidseitig neben jeder ersten Verriegelungslasche Anschrägungen aufweisen.

8. Stülpschachtel nach an einem der Ansprüche 1 bis 7, bei der die zweiten Verriegelungslaschen über dritte Faltlinien mit den unteren Rändern der zweiten Seitenwände des Außenteils verbunden sind.

9. Stülpschachtel nach einem der Ansprüche 1 bis 8, bei der die zweiten Verriegelungslaschen an den Innenseiten der zweiten Seitenwände anliegende innere zweite Verriegelungslaschen und über vierte Faltlinien an den oberen Rändern der inneren zweiten Verriegelungslaschen mit diesen verbundene und an deren Außenseiten anliegende äußere zweite Verriegelungslaschen aufweisen, wobei die oberen Ränder der inneren zweiten Verriegelungslaschen und der äußeren zweiten Verriegelungslaschen gemeinsam die zweiten Verriegelungskanten bilden.

10. Stülpschachtel nach Anspruch 9, bei der die äußeren zweiten Verriegelungslaschen über die dritten Faltlinien mit den unteren Rändern der zweiten Seitenwände verbunden sind und über die vierten Faltlinien mit den inneren zweiten Verriegelungslaschen verbunden sind.

11. Stülpschachtel nach Anspruch 8 bis 10, bei der die dritten Faltlinien Ritzlinien und/oder die vierten Faltlinien Ritzlinien sind.

12. Stülpschachtel nach einem der Ansprüche 1 bis 11, bei der die zweiten Verriegelungslaschen mittels Klebstoff mit den Innenseiten der zweiten Seitenwände verbunden sind, wobei vorzugsweise die inneren zweiten Verriegelungslaschen mittels Klebstoff mit den Außenseiten der zweiten Seitenwände verbunden sind und die äußeren zweiten Verriegelungslaschen mittels Klebstoff mit den inneren zweiten Verriegelungslaschen verbunden sind.

13. Stülpschachtel nach einem der Ansprüche 1 bis 12, bei der die ersten Fingereingriffsöffnungen rund, oval oder rechteckig sind oder die zweiten Fingereingriffsöffnungen die Form der oberen Hälfte eines Kreises, Ovals oder Rechtecks aufweisen.

14. Stülpschachtel nach einem der Ansprüche 1 bis 13, bei der die ersten Seitenwände und die zweiten Seitenwände jeweils über senkrecht zur Faserlaufrichtung verlaufende Faltlinien mit benachbarten Seitenwänden verbunden sind.

15. Stülpschachtel nach einem der Ansprüche 1 bis 14, bei der der kürzeste Abstand der ersten Fingeröffnungen und/oder der zweiten Fingeröffnungen voneinander entlang der Außenseiten des Außenteils und/oder des Innenteils so bemessen ist, dass die Stülpschachtel von einem Kind mit einem Alter von bis zu 3 Jahren, vorzugsweise von bis zu 4 Jahren, vorzugsweise von bis zu 5 Jahren, vorzugsweise von bis zu 6 Jahren, nicht entriegelt werden und Außenteil und Innenteil nicht auseinandergezogen werden können.

16. Stülpschachtel nach einem der Ansprüche 1 bis 15, bei der der Abstand der ersten Fingeröffnungen voneinander und/oder der zweiten Fingeröffnungen voneinander 50 bis 120 mm, vorzugsweise 70 bis 100 mm, vorzugsweise 80 bis 90 mm beträgt.

17. Stülpschachtel nach einem der Ansprüche 1 bis 16, bei der die zweiten Seitenwände mindestens so weit von der Unterseite der Deckwand nach unten vorstehen, wie die ersten Seitenwände von der unteren Wand des Innenteils nach oben vorstehen.

18. Stülpschachtel nach einem der Ansprüche 1 bis 17, bei der das Innenteil aus einem einteiligen Zuschnitt hergestellt ist und/oder bei der das Außenteil aus einem einteiligen Zuschnitt hergestellt ist.

19. Stülpschachtel nach einer Ansprüche 1 bis 18, bei der das Innenteil aus Karton oder aus Wellpappe und/oder bei der das Außenteil aus Karton oder aus Wellpappe hergestellt ist.

## Claims

1. A push-over box made of cardboard, corrugated cardboard or another foldable flat material, comprising:
- an inner part having a bottom wall and four first side walls,
- an outer part having a top wall and four second side walls,
- first locking tabs abutting the outsides of two opposing first side walls, connected to the inner part via folding lines, and forming first locking edges with their lower edges below the top wall,
- second locking tabs abutting the insides of two opposing second side walls, connected to the outer part via folding lines, and forming second locking edges with their upper edges below the top wall,
- wherein the first locking tabs comprise, at least at the first locking edges, two layers of the foldable flat material from which the inner part is formed, and/or the second locking tabs comprise, at least at the second locking edges, two layers of the foldable flat material from which the outer part is formed,
- first engagement holes arranged in the two second side walls above the second locking edges and downwardly open second engagement holes arranged at the lower edge,
- as a result of which, when the outer part is pushed onto the inner part, the second locking edges are arranged below the first locking edges, the first and second locking edges prevent the outer part and inner part from being pulled apart by contacting one another, by engaging the thumb and forefinger of the one hand in the first engagement openings and partially pressing the first locking tabs together, the outer part can be gripped and the contact between the first and second locking tabs can be prevented and by engaging the thumb and forefinger of the other hand in the second engagement openings, the inner part can be gripped and the outer part and inner part can be pulled apart.

2. The push-over box according to Claim 1, in which the first locking tabs are connected to the first side walls via first folding lines at their upper edges.

3. The push-over box according to Claim 1 or 2, in which the first locking tabs have inner first locking tabs abutting the outsides of the first side walls and outer first locking tabs connected at the lower edges of the inner first locking tabs to these via second folding lines and abutting their outsides, wherein the lower edges of the inner and outer first locking tabs jointly form the first locking edges.

4. The foldable push-over box according to Claim 3, in which the inner first locking tabs are connected to edges of the first side walls via the first folding lines.

5. The push-over box according to any one of Claims 2 to 4, wherein the first folding lines are perforation lines and/or the second folding lines are scored lines.

6. The push-over box according to any one of Claims 1 to 5, in which the first locking tabs are connected to the outsides of the first side walls by means of adhesive, wherein the inner first connecting tabs are preferably connected to the outsides of the first side walls by means of adhesive and the outer first adhesive tabs are connected to the outsides of the inner first adhesive tabs by means of adhesive.

7. The push-over box according to any one of Claims 1 to 6, in which the first side walls have bevels on both sides adjacent to each first locking tab.

8. The push-over box according to any one of Claims 1 to 7, in which the second locking tabs are connected to the lower edges of the second side walls of the outer part via third folding lines.

9. The push-over box according to any one of Claims 1 to 8, in which the second locking tabs have inner second locking tabs abutting the insides of the second side walls and outer second locking tabs connected at the upper edges of the inner second locking tabs to these via fourth folding lines and abutting their outsides, wherein the upper edges of the inner second locking tabs and the outer second locking tabs jointly form the second locking edges.

10. The push-over box according to Claim 9, in which the outer second locking tabs are connected to the lower edges of the second side walls via the third folding lines and are connected to the inner second locking tabs via the fourth folding lines.

11. The push-over box according to Claim 8 to 10, in which the third folding lines are scored lines and/or the fourth folding lines are scored lines.

12. The push-over box according to any one of Claims 1 to 11, in which the second locking tabs are connected by means of adhesive to the insides of the second side walls, wherein the inner second locking tabs are preferably connected by means of adhesive to the outsides of the second side walls and the outer second locking tabs are connected by means of adhesive to the inner second locking tabs.

13. The push-over box according to any one of Claims 1 to 12, in which the first finger engagement openings are round, oval or rectangular or the second finger engagement openings have the shape of the upper half of a circle, oval or rectangle.

14. The push-over box according to any one of Claims 1 to 13, in which the first side walls and the second side walls are each connected to adjacent side walls via folding lines running perpendicularly to the grain direction.

15. The push-over box according to any one of Claims 1 to 14, in which the shortest distance between the first finger openings and/or the second finger openings from one another along the outsides of the outer part and/or the inner part is dimensioned such that a child aged up to 3 years, preferably up to 4 years, preferably up to 5 years, preferably up to 6 years, cannot unlock the push-over box and pull the outer part off the inner part.

16. The push-over box according to any one of Claims 1 to 15, in which the distance between each of the first finger openings and/or the distance between each of the second finger openings is 50 to 120 mm, preferably 70 to 100 mm, preferably 80 to 90 mm.

17. The push-over box according to any one of Claims 1 to 16, in which the second side walls protrude downwards from the lower side of the top wall at least as far as the first side walls protrude upwards from the lower wall of the inner part.

18. The push-over box according to any one of Claims 1 to 17, in which the inner part is produced from a one-piece blank and/or in which the outer part is produced from a one-piece blank.

19. The push-over box according to any one of Claims 1 to 18, in which the inner part is made of cardboard or corrugated cardboard and/or in which the outer part is made of cardboard or corrugated cardboard.

## Revendications

1. Boîte cloche en carton, en papier ondulé ou en un autre matériau plat pliable, comportant
- une partie intérieure dotée d'une paroi de fond et de quatre premières parois latérales,
- une partie extérieure dotée d'une paroi de couverture et de quatre deuxièmes parois latérales,
- des premières languettes de verrouillage s'appliquant sur les côtés extérieurs de deux premières parois latérales opposées, reliées à la partie intérieure par des lignes de pliage et formant des premiers bords de verrouillage sous la paroi de couverture avec leurs bords inférieurs,
- des deuxièmes languettes de verrouillage s'appliquant sur les côtés intérieurs de deux deuxièmes parois latérales opposées, reliées à la partie extérieure par des lignes de pliage et formant des deuxièmes bords de verrouillage sous la paroi de couverture avec leurs bords supérieurs,
- dans laquelle les premières languettes de verrouillage comportent, au moins sur les premiers bords de verrouillage, deux couches du matériau plat pliable constituant la partie intérieure, et/ou les deuxièmes languettes de verrouillage comportent, au moins sur les deuxièmes bords de verrouillage, deux couches du matériau plat pliable constituant la partie extérieure,
- des premiers trous d'engagement disposés dans les deux deuxièmes parois latérales au-dessus des deuxièmes bords de verrouillage et des deuxièmes trous d'engagement ouverts vers le bas, disposés sur le bord inférieur,
- moyennant quoi, lorsque la partie extérieure est placée sur la partie intérieure, les deuxièmes bords de verrouillage sont disposés sous les premiers bords de verrouillage, les premiers et deuxièmes bords de verrouillage empêchent une séparation de la partie extérieure d'avec la partie intérieure en s'appliquant les uns sur les autres, l'engagement du pouce et de l'index d'une main dans les premières ouvertures d'engagement et le resserrage partiel des premières languettes de verrouillage permettent de saisir la partie extérieure et d'éviter l'application des premières et deuxièmes languettes de verrouillage l'une contre l'autre, et l'engagement du pouce et de l'index de l'autre main dans les deuxièmes ouvertures d'engagement permet de saisir la partie intérieure et de séparer la partie extérieure de la partie intérieure.

2. Boîte cloche selon la revendication 1, dans laquelle les premières languettes de verrouillage sont reliées aux premières parois latérales au niveau de leurs bords supérieurs par des premières lignes de pliage.

3. Boîte cloche selon la revendication 1 ou 2, dans laquelle les premières languettes de verrouillage présentent des premières languettes de verrouillage intérieures s'appliquant sur les côtés extérieurs des premières parois latérales et des premières languettes de verrouillage extérieures reliées aux premières languettes de verrouillage intérieures par des deuxièmes lignes de pliage au niveau des bords inférieurs de celles-ci et s'appliquant sur les côtés extérieurs de celles-ci, dans laquelle les bords inférieurs des premières languettes de verrouillage intérieures et extérieures forment conjointement les premiers bords de verrouillage.

4. Boîte cloche pliable selon la revendication 3, dans laquelle les premières languettes de verrouillage intérieures sont reliées à des bords des premières parois latérales par les premières lignes de pliage.

5. Boîte cloche selon l'une des revendications 2 à 4, dans laquelle les premières lignes de pliage sont des lignes de perforation et/ou les deuxièmes lignes de pliage sont des lignes d'entaille.

6. Boîte cloche selon l'une des revendications 1 à 5, dans laquelle les premières languettes de verrouillage sont reliées aux côtés extérieurs des premières parois latérales au moyen d'une colle, dans laquelle les premières languettes de verrouillage intérieures sont de préférence reliées aux côtés extérieurs des premières parois latérales au moyen d'une colle et les premières languettes de collage extérieures sont reliées aux côtés extérieurs des premières languettes de collage intérieures au moyen d'une colle.

7. Boîte cloche selon l'une des revendications 1 à 6, dans laquelle les premières parois latérales présentent des biseaux bilatéraux adjacents à chaque première languette de verrouillage.

8. Boîte cloche selon l'une des revendications 1 à 7, dans laquelle les deuxièmes languettes de verrouillage sont reliées aux bords inférieurs des deuxièmes parois latérales de la partie extérieure par des troisièmes lignes de pliage.

9. Boîte cloche selon l'une des revendications 1 à 8, dans laquelle les deuxièmes languettes de verrouillage présentent des deuxièmes languettes de verrouillage intérieures s'appliquées sur les côtés intérieurs des deuxièmes parois latérales et des deuxièmes languettes de verrouillage extérieures reliées aux deuxièmes languettes de verrouillage intérieures par des quatrièmes lignes de pliage au niveau des bords supérieurs de celles-ci et s'appliquant sur les côtés extérieurs de celles-ci, dans laquelle les bords supérieurs des deuxièmes languettes de verrouillage intérieures et des deuxièmes languettes de verrouillage extérieures forment conjointement les deuxièmes bords de verrouillage.

10. Boîte cloche selon la revendication 9, dans laquelle les deuxièmes languettes de verrouillage extérieures sont reliées aux bords inférieurs des deuxièmes parois latérales par les troisièmes lignes de pliage et aux deuxièmes languettes de verrouillage intérieures par les quatrièmes lignes de pliage.

11. Boîte cloche selon les revendications 8 à 10, dans laquelle les troisièmes lignes de pliage sont des lignes d'entaille et/ou les quatrièmes lignes de pliage sont des lignes d'entaille.

12. Boîte cloche selon l'une des revendications 1 à 11, dans laquelle les deuxièmes languettes de verrouillage sont reliées aux côtés intérieurs des deuxièmes parois latérales au moyen d'une colle, dans lequel les deuxièmes languettes de verrouillage intérieures sont de préférence reliées aux côtés extérieurs des deuxièmes parois latérales au moyen d'une colle et les deuxièmes languettes de verrouillage extérieures sont reliées aux deuxièmes languettes de verrouillage intérieures au moyen d'une colle.

13. Boîte cloche selon l'une des revendications 1 à 12, dans laquelle les premières ouvertures d'engagement de doigt sont rondes, ovales ou rectangulaires ou les deuxièmes ouvertures d'engagement de doigt présentent la forme de la moitié supérieure d'un cercle, d'un ovale ou d'un rectangle.

14. Boîte cloche selon l'une des revendications 1 à 13, dans laquelle les premières parois latérales et les deuxièmes parois latérales sont reliées à des parois latérales adjacentes respectivement par des lignes de pliage s'étendant perpendiculairement à la direction d'extension des fibres.

15. Boîte cloche selon l'une des revendications 1 à 14, dans laquelle la distance la plus courte des premières ouvertures de doigt et/ou des deuxièmes ouvertures de doigt entre elles est dimensionnée de telle façon le long des côtés extérieurs de la partie extérieure et/ou de la partie intérieure, que la boîte cloche ne peut pas être déverrouillée et la partie extérieure et la partie intérieure ne peuvent pas être séparées l'une de l'autre par un enfant de moins de 3 ans, de préférence de moins de 4 ans, de préférence de moins de 5 ans, de préférence de moins de 6 ans.

16. Boîte cloche selon l'une des revendications 1 à 15, dans laquelle la distance entre les premières ouvertures de doigt et/ou la distance entre les deuxièmes ouvertures de doigt mesure de 50 à 120 mm, de préférence de 70 à 100 mm, de préférence de 80 à 90 mm.

17. Boîte cloche selon l'une des revendications 1 à 16, dans laquelle les deuxièmes parois latérales font saillie vers le bas à partir du côté inférieur de la paroi de couverture au moins autant que les premières parois latérales font saillie vers le haut à partir de la paroi inférieure de la partie intérieure.

18. Boîte cloche selon l'une des revendications 1 à 17, dans laquelle la partie intérieure est fabriquée à partir d'une ébauche monobloc et/ou dans laquelle la partie extérieure est fabriquée à partir d'une ébauche monobloc.

19. Boîte cloche selon l'une des revendications 1 à 18, dans laquelle la partie intérieure est fabriquée en carton ou en papier ondulé et/ou dans laquelle la partie extérieure est fabriquée en carton ou en papier ondulé.
